# EUROPÄISCHE PATENTSCHRIFT

(11) **EP 0 524 271 B1**
(45) Veröffentlichungstag und Bekanntmachung des Hinweises auf die Patenterteilung: **16.08.1995**
(21) Anmeldenummer: 92900406.7
(22) Anmeldetag: 16.12.1991
(51) Int. Cl.: B66C 1/04, B66C 1/28

(54) **LASTHEBEVORRICHTUNG**
LOAD-LIFTING DEVICE
DISPOSITIF DE LEVAGE DE CHARGE

(30) Priorität: 08.02.1991 CH 396/91
(43) Veröffentlichungstag der Anmeldung: 27.01.1993
(73) Patentinhaber: Heppenstall Holding AG, CH-6330 Cham (CH)
(72) Erfinder: BAUMGARTNER, Guido, CH-6037 Root (CH)
(74) Vertreter: Schmauder, Klaus Dieter
(86) Internationale Anmeldenummer: CH9100269
(87) Internationale Veröffentlichungsnummer: WO9213792

(56) Entgegenhaltungen:
- DE-A- 2 426 359
- DE-A- 3 112 348
- DE-B- 1 289 640
- DE-C- 174 642
- DE-C- 290 886
- US-A- 3 606 056

## Beschreibung

### Technisches Gebiet

Die Erfindung betrifft eine Lasthebevorrichtung gemäss Oberbegriff des Anspruches 1.

### Stand der Technik

Lasthebevorrichtungen sind beispielsweise aus der DE-PS 17 46 42 in verschiedenster Form bekannt. Bei einer Art solcher Lasthebevorrichtungen bestehen die Lastsicherungsvorrichtungen aus Bügeln, die quer zur Achse des Tragbalkens aus einer Ruhestellung, in der sich die Sicherungsarme über dem Tragbalken befinden, in die Sicherungsstellung einschwenkbar sind, in der sich die Sicherungsarme unter der anhängenden Last befinden. Nachteilig ist es dabei, dass einerseits der Schwenkweg der Sicherungsarme aus der oberen in die untere Stellung sehr grossen seitlichen Freiraum beansprucht. Zum anderen sind die Sicherungsarme nur in einem bestimmten Abstand vom Lasthebemagnet wirksam, sodass zwischen der Last und dem Sicherungsarm gegebenenfalls ein Freiraum besteht, so dass beim Ausfall der Magnetkraft die Last auf den Sicherungsarm herunterfällt, was zu einer Beschädigung des Sicherungsarmes und der Sicherungsvorrichtung führen kann. Bei einer anderen Ausführungsform der Lasthebevorrichtung, welche jener der eingangs genannten Art entspricht, werden obige Nachteile zum Teil dadurch behoben, dass Sicherungsarme um eine quer zum Elektromagneten liegende vertikale Achse aus einer Freistellung ausserhalb des Elektromagneten in einen Sicherungsstellung quer zum Elektromagneten aus- und einschwenkbar sind. Auch hier weisen die Sicherungsarme den oben erwähnten nachteiligen freien Abstand zur anhängenden Last auf.

Die DE 31 12 348 A1 beschreibt eine Lasthebevorrichtung, die einen Tragbalken mit zwei Lasthebemagneten und eine Lastsicherungsvorrichtung aufweist. Letztere besteht aus zwei starren Sicherheitsbügeln, die jeweils einen oberen im wesentlichen waagrechten Träger aufweisen, an dessen Enden senkrecht nach unten verlaufende Stege angeformt sind, die wiederum kurze Sicherungsarme aufweisen, welche in Sicherungsstellung eine anhängende Last untergreifen. Die Sicherheitsbügel sind an einer Hebevorrichtung verschwenkbar befestigt. Diese Lastsicherungsvorrichtung weist eine Reihe von entscheidenden Nachteilen auf. Aufgrund der starren Ausbildung der Sicherheitsbügel benötigen diese beim seitlichen Ausschwenken relativ grossen Freiraum; um letzteren zu begrenzen können die Sicherungsarme nur kurz sein, so dass sie die anhängende Last nicht über die ganze Breite untergreifen können. Die Lasthebevorrichtung ist deshalb nur für einzelne Brammen geeignet nicht jedoch zur Aufnahme von Bündelwaren, die beim Ausfall der Lasthebemagnete zwischen dem Sicherungsarmen durchfallen würden. Die starre Ausbildung der Sicherheitsbügel beschränkt die Verwendung der Lasthebevorrichtung auf ganz eng begrenzte Dimensionen der Brammen. In diesem Sinne wirkt auch die Forderung, dass der Sicherheitsbügel in Sicherungsstellung mit seinem oberen waagrechten Träger auf dem Tragbalken aufliegen muss. Daraus ergibt sich weder eine Anpassung des starren Sicherungsbügels an verschiedene Lastdimensionen noch ein Anlegen der Sicherungsarme an der Last, so dass ein freier Spalt zwischen Last und Sicherungsarm verbleibt der, mit den eingangs genannten Nachteilen verbunden ist.

### Darstellung der Erfindung

Aufgabe der Erfindung ist es, eine Lasthebevorrichtung der eingangs genannten Art so auszubilden, dass die Lastsicherungsvorrichtung mit einem Minimum an seitlichem Freiraum auskommt, eine optimale Sicherung der anhängenden Last gewährleistet und dennoch eine relativ leichte Bauart gestattet.

Die Aufgabe wird erfindungsgemäss durch die kennzeichnenden Merkmale des Anspruches 1 gelöst.

Dadurch, dass die Sicherungsarme an vertikal heb- und senkbar angetriebenen Tragsäulen befestigt sind, ergibt sich ein optimaler vertikaler Kraftangriff für eine zu sichernde Last, so dass die Lastsicherungsvorrichtung relativ leicht gebaut werden kann. Dennoch ist ein sicherer Halt der anhängenden Last gewährleistet, da die Sicherungsarme in Sicherungsstellung gegen die anhängende Last gefahren werden und somit kein Spiel zwischen der anhängenden Last und den Sicherungsarmen gegeben ist. Im übrigen beansprucht die Lastsicherungsvorrichtung auch nur einen geringen seitlichen Freiraum neben dem Tragbalken, da die Sicherungsarme um die Achsen der Tragsäulen aus der Freistellung parallel zum Tragbalken in die Sicherungsstellung quer zum Tragbalken verschwenkbar sind. Durch die schwenkbare Anordnung der Tragarme an der Hebevorrichtung wird weiter erreicht, dass die Tragarme im ausgeschwenkten Zustand einen grösseren Freiraum zur Aufnahme einer anhängenden Last gewährleisten. Durch Einschwenken der Tragarme werden die Tragsäulen seitlich an der anhängenden Last zum Anliegen gebracht, so dass auch ein seitlicher Spielraum zwischen der anhängenden Last und der Tragsäule vermieden wird, wodurch der Sicherungseffekt weiter verbessert wird.

Vorteilhafte Ausgestaltungen der Lasthebevorrichtung sind in den Ansprüchen 2 bis 7 beschrieben.

Bezüglich der Ausbildung der Hebevorrichtung ergeben sich verschiedene Möglichkeiten, so kann diese beispielsweise als Schraubspindel oder Zahnstange ausgestaltet sein. Vorteilhafter ist jedoch eine Ausbildung der Hebevorrichtung nach Anspruch 2.

Eine besonders einfache und sichere Ausgestaltung der Lasthebevorrichtung ergibt sich aus Anspruch 3, da mit dem Aus- und Einschwenken der Tragarme und damit der Tragsäulen gleichzeitig auch das Aus- und Einschwenken der Sicherungsarme bewerkstelligt wird, so dass hierfür kein zusätzlicher Antrieb erforderlich ist. Zweckmässig ist es auch, die Tragsäulen gemäss Anspruch 4 in Führungsarmen zu führen, wodurch die Stabilität der Lastsicherungsvorrichtung verbessert wird.

Zum Aus- und Einschwenken der Tragsäulen sind verschiedene Antriebsmöglichkeiten denkbar, besonders vorteilhaft ist jedoch eine Ausgestaltung nach Anspruch 5.

Die Lasthebevorrichtung kann lediglich eine Lastsicherungsvorrichtung aufweisen, zweckmässiger Weise sind jedoch zwei Lastsicherungsvorrichtungen am Tragbalken angeordnet. Eine besonders einfache Ausbildung und Synchronisation des Antriebes der Lastsicherungsvorrichtungen ergibt sich aus Anspruch 7.

### Kurze Beschreibung der Zeichnung

Ein Ausführungsbeispiel der erfindungsgemässen Lasthebevorrichtung wird nachfolgend anhand der Zeichnungen näher beschrieben, dabei zeigen:
- Figur 1: eine Lasthebevorrichtung mit zwei Lasthebemagneten und zwei Lastsicherungsvorrichtungen in Seitenansicht;
- Figur 2: eine Lastsicherungsvorrichtung der Figur 1 im Grundriss; und
- Figur 3: die Lastsicherungsvorrichtung der Figur 2 im Schnitt III-III der Figur 2.

### Weg zur Ausführung der Erfindung

Wie insbesondere aus Figur 1 hervorgeht, weist die Lasthebevorrichtung einen Tragbalken 2 auf, der aus zwei miteinander verbundenen C-förmigen Trägern 4 gebildet ist. Am Tragbalken 2 sind zwei gelenkige Oesen 6 zum Anhängen des Tragbalkens an ein Tragseil angeordnet. Auf der Unterseite des Tragbalkens 2 sind zwei Lasthebemagneten 8a,8b angelenkt. Ferner ist der Tragbalken 2 mit zwei Lastsicherungsvorrichtungen 10a,10b ausgestattet.

Die Lastsicherungsvorrichtungen 10a,10b enthalten eine an den Trägern 4 befestigte Hebevorrichtung 12, die aus teleskopierbaren Rohren 14,16 gebildet ist, wobei das aussen liegende Rohr 14 an den Trägern 4 befestigt ist. Innerhalb des inneren Rohres 16 ist ein hydraulisches Kolben/Zylinder-Aggregat 18 zum Antrieb der Hebevorrichtung angeordnet. Das innere Rohr 16 trägt am oberen Ende einen zylindrischen Kopf 20 an dem zwei Tragarme 22a,22b verschwenkbar angeordnet sind. Diese tragen an ihren äusseren Enden wiederum drehbar angeordnete Tragsäulen 24a,24b, an deren unteren Enden Sicherungsarme 26a,26b befestigt sind. Die Tragsäulen 24a,24b sind überdies an Führungsarmen 28a,28b geführt, die verschwenkbar am Gestell, d.h. dem äusseren Rohr 14 der Hebevorrichtung 12 angelenkt sind. Jede Tragsäule 24a,24b ist nahe des Tragarmes 22a,22b mit einem Ausleger 30a,30b versehen, an denen Koppelstangen 32a,32b angelenkt sind, die an entsprechenden Gelenkpunkten 34a,34b am Kopf 20 der Hebevorrichtung befestigt sind. Die Gelenkpunkte 34a,34b sind starr mit dem Kopf 20 verbunden. Die Anordnung ist derart getroffen, dass die Sicherungsarme 26a,26b bei eingeschwenkten Tragarmen 22a,22b und Führungsarmen 28a,28b senkrecht zur Vertikalebene des Tragbalkens weisen, d.h. die Sicherungsstellung einnehmen, so wie dies auf der linken Seite der Figur 3 gezeigt ist. Bei ausgeschwenkten Tragarmen 22a,22b bzw. Führungsarmen 28a,28b sorgt die Koppelverbindung dafür, dass die Sicherungsarme 26a,26b parallel zur Vertikalebene des Tragbalkens ausgerichtet sind, so wie dies die rechte Seite der Figur 3 zeigt.

Zum Aus- und Einschwenken der Tragarme 22a,22b und der Führungsarme 28a,28b dient ein zentraler Antrieb 36 in Form eines Kolben/Zylinder-Aggregates, der ebenfalls am Gestell, d.h. am äusseren Rohr 14 der Hebevorrichtung 12 angeordnet und parallel zum Tragbalken 2 ausgerichtet ist. An der Kolbenstange 38 des Kolben/Zylinder-Aggregates 36 sind zwei Koppelstangen 40a,40b angelenkt, die mit den Führungsarmen 28a,28b gelenkig verbunden sind. Es ist lediglich eine Lastsicherungsvorrichtung 10a, mit diesem Antrieb 36 ausgestattet, wobei die andere Lastsicherungsvorrichtung 10b über Koppelstangen 42a,42b antriebsmässig mit der ersten Lastsicherungsvorrichtung 10a verbunden ist. Die Koppelstangen verbinden jeweils die Führungsarme 28a,28b der Lastsicherungsvorrichtungen 10a,10b miteinander.

Wie sich ohne weiteres aus den Zeichnungen ergibt, ist die Funktionsweise wie folgt. Zur Aufnahme einer Last an den Lasthebemagneten 8a,8b befinden sich die Lastsicherungsvorrichtungen 10a,10b in der in Figur 3 auf der rechten Seite dargestellten Freistellung, d.h. die Hebevorrichtung 12 ist abgesenkt, die Tragarme 22a,22b und die Führungsarme 28a,28b sind ausgeschwenkt und die Sicherungsarme 26a,26b liegen parallel zum Tragbalken 2. Sobald an den Lasthebemagneten 8a,8b eine Last anhängt, werden die Lastsicherungsvorrichtungen 10a,10b mittels des Antriebes 36 in die auf der linken Seite der Figur 3 gezeigte Sicherungsstellung verschwenkt, in dem das Kolben/Zylinder-Aggregat 36 die Führungsarme 28a,28b gegen den Tragbalken 2 schwenkt, wobei die Koppelstangen 32a,32b gleichzeitig die Tragsäulen 24a,24b verschwenken und dadurch die Sicherungsarme 26a,26b quer zur Vertikalebene des Tragbalkens 2 ausrichten. Daraufhin wird das Kolben/Zylinder-Aggregat 18 der Lasthebevorrichtung 12 betätigt und die Sicherungsarme 26a,26b soweit angehoben, bis sie an der an den Lasthebemagneten 8a,8b anhängenden Last anstehen. Das Entsichern der anhängenden Last geschieht in umgekehrter Reihenfolge des oben geschilderten Bewegungsablaufes der Lastsicherungsvorrichtungen 10a,10b.

## Patentansprüche

1. Lasthebevorrichtung, mit einem Lasthebemagneten (8a,8b) und mit einer Lastsicherungsvorrichtung (10a,10b), die beidseits des Lasthebemagneten (8a,8b) angeordnete und mittels eines Antriebes (36) jeweils um eine vertikale Achse verschwenkbare vertikale Tragsäulen (24a,24b) aufweist, an denen jeweils Sicherungsarme (26a,26b) angeordnet sind, die in Sicherungsstellung gegeneinander weisend eine anhängende Last vollständig untergreifen und in Freistellung ausserhalb der anhängenden Last ausgerichtet sind, dadurch gekennzeichnet, dass die um die vertikalen Achsen verschwenkbaren Tragsäulen (24a,24b) jeweils an um eine weitere vertikale Achse ein- und ausschwenkbaren Führungsarmen (28a,28b) geführt und am oberen Ende an Tragarmen (22a,22b) befestigt sind, die ihrerseits um die weitere vertikale Achse verschwenkbar an einer Hebevorrichtung (12) befestigt sind, welche sich an einem Tragbalken (2) abstützt, der auf der Unterseite Lasthebemagnete (8a,8b) trägt, und welche die in Sicherungsstellung gegeneinander weisenden Sicherungsarme (26a,26b) an der Unterseite der Last zur Anlage bringt, wobei die Sicherungsarme (26a,26b) in Freistellung ausserhalb des Lastbereiches parallel zum Tragbalken (2) ausgerichtet sind.

2. Lasthebevorrichtung nach Anspruch 1, dadurch gekennzeichnet, dass die Hebevorrichtung (12) als eine teleskopierbare Säule (14,16) ausgebildet ist, die vorzugsweise mittels eines hydraulischen Kolben/Zylinder-Aggregates (18) antreibbar ist.

3. Lasthebevorrichtung nach Anspruch 1, dadurch gekennzeichnet, dass die Tragsäulen (24a,24b) drehbar an den Tragarmen (22a,22b) angeordnet sind und jeweils Ausleger (30a,30b) aufweisen, die über Koppelstangen (32a,32b) mit der Hebevorrichtung (12) derart verbunden sind, dass beim Einschwenken der Tragsäulen (24a,24b) gegen den Tragbalken (2) die Sicherungsarme (26a,26b) aus einer Freistellung parallel zum Tragbalken (2) in die Sicherungsstellung quer unter dem Tragbalken (2) verschwenkbar sind.

4. Lasthebevorrichtung nach einem der Ansprüche 1 bis 3, dadurch gekennzeichnet, dass die ein- und ausschwenkbaren Führungsarme (28a,28b) am Gestell (14) der Hebevorrichtung (12) angelenkt sind.

5. Lasthebevorrichtung nach Anspruch 4, dadurch gekennzeichnet, dass die Lastsicherungsvorrichtung (10a) einen zentralen Antrieb (36), vorzugsweise ein Kolben/Zylinder-Aggregat aufweist, der über Koppelstangen (40a,40b) an den Führungsarmen (28a,28b) angreift.

6. Lasthebevorrichtung nach einem der Ansprüche 1 bis 5, dadurch gekennzeichnet, dass sie mindestens zwei Lastsicherungsvorrichtungen (10a,10b) aufweist.

7. Lasthebevorrichtung nach Anspruch 5 und 6, dadurch gekennzeichnet, dass eine Lastsicherungsvorrichtung (10a) einen Antrieb (36) aufweist und die weitere Lastsicherungsvorrichtung (10b) mit der ersten antriebsmässig gekoppelt ist, wobei vorzugsweise benachbarte Führungsarme (28a,28b) mittels einer Koppelstange (42a,42b) miteinander verbunden sind.

## Claims

1. Load lifting device, with a load lifting magnet (8a,8b) and with a load locking device (10a,10b), which possesses vertical supporting columns (24a,24b), disposed on either side of the load lifting magnet (8a,8b) and each being capable of being swivelled around a vertical axis by means of a drive (36), on each of which are disposed locking arms (26a,26b) which, pointing towards each other in the locking position, grip fully under an attached load and in the free position are aligned outside the attached load, characterized in that the supporting columns (24a,24b) which are capable of swivelling around the vertical axes are each guided on guide arms (28a,28b) which are capable of swivelling inwards and outwards around a further vertical axis and are fixed, at the upper end, to supporting arms (22a,22b) which in turn are fixed, so as to be capable of swivelling around the further vertical axis, to a lifting device (12) which bears on a supporting beam (2) the underside of which possesses load lifting magnets (8a,8b) and which brings the locking arms (26a,26b), which in the locking position point towards each other, to bear on the underside of the load, the locking arms (26a,26b) being aligned in the free position outside the area of the load, parallel to the supporting beam (2).

2. Load lifting device according to Claim 1, characterized in that the lifting device (12) is constructed as a telescopic column (14,16) which is preferably capable of being driven by means of a hydraulic piston/cylinder unit (18).

3. Load lifting device according to Claim 1, characterized in that the supporting columns (24a,24b) are disposed on the supporting arms (22a,22b) so as to be capable of rotation and each possess booms (30a,30b) which are connected by means of coupling rods (32a,32b) to the lifting device (12) in such a way that when the supporting columns (24a,24b) are swivelled inwards towards the supporting beam (2) the locking arms (26a,26b) are swivelled out of a free position parallel to the supporting beam (2) into the locking position across the supporting beam (2).

4. Load lifting device according to any one of Claims 1 to 3, characterized in that the guide arms (28a,28b) which are capable of swivelling inwards and outwards are coupled to the frame (14) of the lifting device (12).

5. Load lifting device according to Claim 4, characterized in that the load locking device (10a) possesses a central drive (36), preferably a piston/cylinder unit, which acts on the guide arms (28a,28b) through coupling rods (40a,40b).

6. Load lifting device according to any one of Claims 1 to 5, characterized in that it possesses two or more load locking devices (10a,10b).

7. Load lifting device according to either of Claims 5 or 6, characterized in that one load locking device (10a) possesses a drive (36) and the further load locking device (10b) is coupled to the drive of the first, with preferably adjacent guide arms (28a,28b) being connected together by means of a coupling rod (42a,42b).

## Revendications

1. Dispositif de levage de charge, comportant un électro-aimant de levage (8a, 8b) et un dispositif de protection de charge (10a, 10b), qui comporte des potences (24a, 24b), verticales, disposées des deux côtés de l'électro-aimant de levage (8a, 8b), et pouvant, à l'aide d'un système d'entraînement (36), pivoter chacune autour d'un axe vertical, potences contre chacune desquelles sont disposés des bras de sécurité (26a, 26b), qui, en position de sécurité, et en regard l'un de l'autre, saisissent en totalité une charge suspendue en passant sous cette dernière, et qui, en position libre, sont orientés à l'extérieur de la charge suspendue, caractérisé en ce que chacune des potences (24a, 24b) pouvant pivoter autour des axes verticaux est guidée contre des bras de guidage (28a, 28b), pouvant pivoter vers l'intérieur et vers l'extérieur autour d'un autre axe vertical, et est chacune fixée à la partie supérieure de bras de support (22a, 22b), qui pour leur part sont fixés, de façon à pouvoir pivoter autour de l'autre axe vertical, à un dispositif de levage (12), lequel s'appuie contre une poutre de support (2) portant des électro-aimants de levage (8a, 8b) sur son côté inférieur, et qui fait appuyer contre le côté inférieur de la charge les bras de sécurité (26a, 26b), qui en position de sécurité regardent l'un vers l'autre, les bras de sécurité (26a, 26b) étant, en position libre, à l'extérieur de la zone de manoeuvre de la charge, orientés parallèlement à la poutre de support (2).

2. Dispositif de levage de charge selon la revendication 1, caractérisé en ce que le dispositif de levage (12) est conçu comme une colonne télescopique (14, 16), qui de préférence peut être entrainée par un vérin hydraulique à piston/cylindre (18).

3. Dispositif de levage de charge selon la revendication 1, caractérisé en ce que les potences (24a, 24b) sont disposées de façon à pouvoir tourner contre les bras de support (22a, 22b), et comportent chacune une console (30a, 30b), qui sont reliées par l'intermédiaire de barres de couplage (32a, 32b) au dispositif de levage (12) de telle sorte que, quand les potences (24a, 24b) pivotent contre la poutre de support (2), les bras de sécurité (26a, 26b) puissent pivoter, à partir d'une position libre parallèle à la poutre de support (2), jusqu'à la position de sécurité, transversale à la poutre de support (2) et en-dessous de cette dernière.

4. Dispositif de levage de charge selon l'une des revendications 1 à 3, caractérisé en ce que les bras de guidage (28a, 28b) pouvant pivoter vers l'intérieur et vers l'extérieur sont articulés au bâti (14) du dispositif de levage (12).

5. Dispositif de levage de charge selon la revendication 4, caractérisé en ce que le dispositif de protection de charge (10a) possède un entraînement central (36), de préférence un ensemble piston/cylindre, qui, par l'intermédiaire de barres de couplage (40a, 40b), agit sur les bras de guidage (28a, 28b).

6. Dispositif de levage de charge selon l'une des revendications 1 à 5, caractérisé en ce qu'il comprend au moins deux dispositifs de protection de charge (10a, 10b).

7. Dispositif de levage de charge selon les revendications 5 et 6, caractérisé en ce qu'un dispositif de protection de charge (10a) comprend un système d'entraînement (36), et l'autre dispositif de protection de charge (10b) est couplé au premier en entraînement, des bras de guidage (28a, 28b) de préférence présents étant reliés l'un à l'autre au moyen d'une barre de couplage (42a, 42b).
